# FASCICULE DE BREVET EUROPEEN

(11) **EP 1 364 266 B1**
(45) Date de publication et mention de la délivrance du brevet: **25.04.2007**
(21) Numéro de dépôt: 02704855.2
(22) Date de dépôt: 18.02.2002
(51) Int. Cl.: G05G 1/14

(54) **PEDALE D'EMBRAYAGE DESTINEE A EQUIPER UN VEHICULE**
KUPPLUNGSPEDAL FUR EIN KRAFTFAHRZEUG
CLUTCH PEDAL DESIGNED TO EQUIP A MOTOR VEHICLE

(30) Priorité: 19.02.2001 FR 0102215
(43) Date de publication de la demande: 26.11.2003
(73) Titulaire: Peugeot Citroen Automobiles SA, 92200 Neuilly sur Seine (FR); Delphi Technologies, Inc., Shelby, MI 48316 (US)
(72) Inventeur: SAUVONNET, Franck, F-94120 Fontenay sous Bois (FR); ORR, Brian, N., Chesterfield Twp., MI 48051 (US); GMUROWSKI, Waldemar, W., Sterling Hts., MI 48312 (US)
(74) Mandataire: Gicquel, Olivier Yves Gérard
(86) Numéro de dépôt international: PCT/FR2002/000605
(87) Numéro de publication internationale: WO 2002/067072

(56) Documents cités:
- EP-A- 0 410 815
- WO-A-00/73099
- US-A- 6 151 985

## Description

La présente invention concerne une pédale d'embrayage, destinée à équiper un véhicule, notamment un véhicule automobile, comprenant au moins un flasque monté à rotation autour d'un axe de rotation adapté pour être lié au tablier du véhicule, une âme pédale à une extrémité de laquelle est fixée un pion adapté pour coulisser dans une lumière pratiquée dans le flasque, un mécanisme de déplacement pour faire coulisser le pion dans la lumière en définissant une longueur (L) entre l'axe de rotation du flasque et l'autre extrémité de l'âme pédale, un téton fixé au flasque à une distance (R) de l'axe de rotation et adapté pour recevoir l'extrémité de la tige de l'émetteur d'embrayage du véhicule.

Il est connu d'implanter des pédaliers ajustables dans les véhicules automobiles et certains sont actuellement utilisés sur les véhicules équipés de boite de vitesse automatique et commandés depuis un boitier de commande accessible depuis le poste de conduite. Le terme « ajustable » signifie que tout ou partie du pédalier est susceptible d'être rapproché ou éloigné du siège du conducteur dans le sens de la longueur du véhicule de sorte qu'il est possible d'adapter la position d'au moins une partie du pédalier par rapport au siège du conducteur et donc à sa taille.

En particulier, il est connu dans les véhicules équipés de boite de vitesse mécanique des pédales d'embrayage susceptibles d'être ajustées en fonction de la taille du conducteur.

Ainsi, il est connu des pédales d'embrayage du type mentionné en préambule.

L'art antérieur connaît également le document D₁ : EP-A-0 410 815 concernant une pédale réglable comprenant des moyens pour obtenir un rapport de démultiplication constant.

En règle générale les pédales d'embrayage citées ci-dessus ne donnent pas entière satisfaction en particulier pour les conducteurs de petite taille. En effet, une fois le réglage de la pédale effectué, le débrayage effectué par le conducteur n'est pas nécessairement suffisamment important pour pouvoir engager de manière correcte le rapport souhaité car la course utile de la pédale n'est pas compensée.

Le but de la présente invention est alors de proposer une pédale d'embrayage du type mentionné ci-dessus dont la course utile puisse être compensée quelle que soit sa position.

Pour ce faire, l'invention a pour objet une pédale d'embrayage, destinée à équiper un véhicule, notamment un véhicule automobile, comprenant au moins un flasque monté à rotation autour d'un axe de rotation adapté pour être lié au tablier du véhicule, une âme pédale à une extrémité de laquelle est fixée un pion adapté pour coulisser dans une première lumière pratiquée dans le flasque, un mécanisme de déplacement pour faire coulisser le pion dans la lumière en définissant une longueur (L) entre l'axe de rotation du flasque et l'autre extrémité de l'âme pédale, un téton fixé au flasque à une distance (R) de l'axe de rotation et adapté pour recevoir l'extrémité de la tige de l'émetteur d'embrayage du véhicule comprenant des moyens pour obtenir un rapport de démultiplication (L/R) constant, caractérisée en ce que les moyens pour obtenir un rapport de démultiplication (L/R) constant comprennent une biellette dont une extrémité est solidaire de l'âme pédale et l'autre extrémité est solidaire d'une came munie d'une deuxième lumière adaptée pour recevoir par coulissement le téton et le faire translater dans une troisième lumière pratiquée dans le flasque.

Avantageusement, les moyens pour obtenir un rapport de démultiplication constant comprennent une biellette dont une extrémité est solidaire de l'âme pédale et l'autre extrémité est solidaire d'une came munie d'une deuxième lumière adaptée pour recevoir par coulissement le téton et le faire translater dans une troisième lumière pratiquée dans le flasque.

Avantageusement encore, le mécanisme de déplacement comprend un réducteur d'angle accouplé à une vis sans fin sur laquelle un écrou solidaire de l'âme pédale est susceptible de venir coulisser.

De préférence, la vis sans fin et le réducteur d'angle sont fixés sur l'une des faces du flasque.

Selon une caractéristique additionnelle, la biellette est directement solidaire de l'âme pédale par l'intermédiaire du pion.

Selon une autre caractéristique, la came est directement solidaire du flasque par l'intermédiaire d'une liaison pivot.

Selon une autre caractéristique, la biellette est solidaire de la came par l'intermédiaire d'une liaison pivot.

De préférence, la longueur de la biellette, la forme de la lumière de la came et l'emplacement de la liaison pivot respectivement entre la biellette et la came et entre cette dernière et le flasque sont aptes à être modifiés en fonction de la volonté du conducteur.

L'invention concerne également un module de pédalier destiné à être implanté dans un véhicule automobile comprenant une pédale selon l'une des revendications 1 à 7.

Ce module comprend avantageusement une pédale de frein comprenant un mécanisme de déplacement permettant de réaliser le même déplacement spatial que celui de la pédale d'embrayage.

D'autres avantages et caractéristiques ressortiront mieux à la lecture de la description détaillée ci-dessous faite en référence aux figures 1 et 2 qui représentent respectivement:
- figures 1a et 1b : une vue de chacun des côtés d'une pédale d'embrayage conforme à l'invention;
- figure 2 : une représentation schématique de la trajectoire suivie par l'extrémité inférieure de l'âme pédale ;
- figure 3 : une repésentation schématique des courbes course de l'âme pédale en fonction de l'effort fourni par la conducteur sur celle-ci.

Comme représentée à la figure 1a et 1b, la pédale d'embrayage 1 comporte tout d'abord une paire de flasques 2a,2b parallèles entre eux et montés à rotation autour d'un axe de rotation 3 monté sur un support de pédalier non représenté sur lequel est également montée une pédale de frein. Ce support est adapté pour être lié au tablier d'un véhicule automobile non représenté ici. Entre ces deux flasques 2a,2b sont également montés fixes dans leur partie supérieure un pion renforcé 31 parallèlement à l'axe de rotation 3 sur lequel un ressort d'assistance non représenté vient se fixer et dans leur partie inférieure des galets 32,33 entre lesquels une âme pédale 4 peut glisser.

A l'extrémité supérieure 4a de cette âme pédale 4 est fixée un pion 5 adapté pour coulisser dans une lumière 21 pratiquée dans les flasques 2a et 2b. A l'extrémité inférieure 4b de l'âme pédale 4 est fixé un patin 6 de forme connue en soi et de dimensions adaptées au véhicule.

Un mécanisme de déplacement 7 est prévu sur la face externe de l'autre flasque 2b, pour faire coulisser le pion 5 dans la lumière 21 en définissant une longueur (L) entre l'axe de rotation 3 du flasque et l'extrémité inférieure 4b de l'âme pédale 4 approximativement au milieu du patin 6. Ce mécanisme 7 comprend un réducteur d'angle 71 accouplé à une vis sans fin 72 sur laquelle un écrou 73 solidaire de l'âme pédale 4 est susceptible de venir coulisser. Le réducteur d'angle 71 est constitué d'un train d'engrenage connu en soi non représenté ici. Son entrée 710 est reliée à un moteur électrique par l'intermédiaire d'un câble de transmission connu en soi. Ce moteur électrique est avantageusement pour des raisons de coût et d'encombrement celui qui alimente les autres mécanismes de déplacement des autres pédales.

Un téton 8 est monté libre en translation dans deux lumières 22a,22b pratiquées dans les deux flasques 2a,2b de forme identique et parallèles entre elles, à une distance (R) de l'axe de rotation 3. Sur ce téton 8 est fixée par clippage l'extrémité de la tige 9 hydraulique de l'émetteur d'embrayage repésentée en pointillés. La liaison entre le téton 8 et l'émetteur d'embrayage peut également être réalisée par câble de manière connue en soi.

La pédale d'embrayage 1 comprend enfin une biellette 10 dont une extrémité est fixée au pion 5 et l'autre extrémité est fixée à une came 11 par l'intermédiaire d'une liaison pivot 12. La came 11 est elle-même montée pivotante autour d'un axe 13 fixé au flasque 2a et elle est munie d'une deuxième lumière 14 de forme générale semi-circulaire désaxée par rapport à son axe de rotation 13 et dans laquelle le téton 8 vient coulisser.

Le fonctionnement de la pédale d'embrayage équipant un véhicule qui vient d'être décrite va maintenant être expliqué.

Lorsque le conducteur du véhicule prend place dans celui-ci, il règle la position de la pédale d'embrayage 1 en actionnant le moteur électrique relié au réducteur d'angle 71. Celui transmet un mouvement rotatif à la vis sans fin 72 qui déplace l'écrou 73 parallèlement aux flasques 2a,2b. Le pion 5 de l'âme pédale 4 coulisse alors dans la lumière 21, ce qui fait varier la longueur (L) séparant l'extrémité inférieure 4b de l'âme pédale 4 de l'axe de rotation 3 selon la trajectoire représentée schématiquement sur la figure 2a. L'actionnement du moteur est réalisé jusqu'à atteindre la longueur (Lo) correspondant à une posture de conduite satisfaisante pour le conducteur.

Simultanément, la biellette 10 coulisse vers le bas et déplace la came 11 ce qui fait translater le téton 8 dans les lumières 22a,22b pratiquées dans les flasques 2a,2b. La distance (R) est ainsi modifiée pour atteindre la valeur (Ro) de sorte que le rapport (Lo/Ro) soit égal à celui initial. Ainsi, la pédale 1 présente un rapport de démultiplication (L/R) constant quelle que soit sa position par rapport au tablier, c'est à dire sa course. Ceci se traduit pour le conducteur par un effort constant à effectuer.

Il va de soi que de nombreuses modifications de détail peuvent être apportées sans pour autant sortir du cadre de l'invention.

## Revendications

1. Pédale d'embrayage (1), destinée à équiper un véhicule, notamment un véhicule automobile, comprenant au moins un flasque (2a,2b) monté à rotation autour d'un axe de rotation (3) adapté pour être lié au tablier du véhicule, une âme pédale (4) à une extrémité de laquelle est fixée un pion (5) adapté pour coulisser dans une première lumière (21) pratiquée dans le flasque, un mécanisme de déplacement (7) pour faire coulisser le pion dans la lumière en définissant une longueur (L) entre l'axe de rotation du flasque et l'autre extrémité de l'âme pédale, un téton (8) monté dans le flasque (2a) à une distance (R) de l'axe de rotation et adapté pour recevoir l'extrémité de la tige de l'émetteur d'embrayage du véhicule, comprenant des moyens pour obtenir un rapport de démultiplication (L/R) constant, **caractérisée en ce que** les moyens pour obtenir un rapport de démultiplication (L/R) constant comprennent une biellette (10) dont une extrémité est solidaire de l'âme pédale (4) et l'autre extrémité est solidaire d'une came (11) munie d'une deuxième lumière (14) adaptée pour recevoir par coulissement le téton et le faire translater dans une troisième lumière (22a,22b) pratiquée dans le flasque (2a,2b).

2. Pédale selon la revendication 1 **caractérisée en ce que** le mécanisme de déplacement (7) comprend un réducteur d'angle (71) accouplé à une vis sans fin (72) sur laquelle un écrou (73) solidaire de l'âme pédale est susceptible de venir coulisser.

3. Pédale selon la revendication 2, **caractérisée en ce que** la vis sans fin et le réducteur d'angle sont fixés sur l'une des faces du flasque.

4. Pédale selon l'une des revendications 1 à 3 , **caractérisée en ce que** la biellette est directement solidaire de l'âme pédale par l'intermédiaire du pion.

5. Pédale selon l'une des revendications 1 à 4, **caractérisée en ce que** la came est directement solidaire du flasque par l'intermédiaire d'une liaison pivot (13).

6. Pédale selon l'une des revendications 4 à 5, **caractérisée en ce que** la longueur de la biellette, la forme de la lumière de la came et l'emplacement des liaisons pivot respectivement entre la biellette et l'âme pédale et entre la came et le flasque sont aptes à être modifiés en fonction de la volonté du conducteur.

7. Pédale selon l'une des revendications précédentes, **caractérisée en ce que** le flasque comprend un autre pion renforcé (31) sur lequel un ressort d'assistance est susceptible de venir s'accrocher.

8. Module de pédalier, destiné à être implanté dans un véhicule automobile, comprenant une pédale selon l'une des revendications précédentes.

9. Module selon la revendication 8, **caractérisé en ce qu'**il comprend une pédale de frein comprenant un mécanisme de déplacement permettant de réaliser le même déplacement spatial que celui de la pédale d'embrayage.

## Claims

1. Clutch pedal (1), intended for being fitted to a vehicle, particularly a motor vehicle, comprising at least one flange (2a, 2b) fitted so as to rotate about a rotation axis (3), adapted to be connected to the vehicle apron, a pedal stem (4), to one end of which is fastened a pin(5) adapted for sliding in a first slot (21) cut in the flange, a displacement mechanism (7) for sliding the pin in the slot, defining a length (L) between the flange rotation axis and the other end of the pedal stem, a stud (8) fitted in the flange (2a) at a distance (R) from the rotation axis and adapted to receive the end of the vehicle clutch emitter rod, comprising means for obtaining a constant (L/R) reduction ratio, **characterized in that** the means for obtaining a constant (L/R) reduction ratio comprise a connecting rod (10), one end of which is rigidly locked with the pedal stem (4) and the other end of which is rigidly locked with a cam (11) provided with a second slot (14) adapted to receive the stud by sliding and to make it translate in a third slot (22a, 22b) cut in the flange (2a, 2b).

2. Pedal according to Claim 1, **characterized in that** the displacement mechanism (7) comprises an angle reducer (71) coupled to a worm (72), on which a nut (73), rigidly locked with the pedal stem, is capable of sliding.

3. Pedal according to Claim 2, **characterized in that** the worm and the angle reducer are fastened on to one of the faces of the flange.

4. Pedal according to one of Claims 1 to 3, **characterized in that** the connecting rod is directly and rigidly locked with the pedal stem via the pin.

5. Pedal according to one of Claims 1 to 4, **characterized in that** the cam is directly and rigidly locked with the flange via a pivot link (13).

6. Pedal according to one of Claims 4 to 5, **characterized in that** the length of the connecting rod, the shape of the cam slot and the position of the pivot links respectively between the connecting rod and the pedal stem and between the cam and the flange are suitable for being altered as the driver wishes.

7. Pedal according to one of the preceding claims, **characterized in that** the flange comprises another reinforced pin(31) to which an assistance spring can be fastened.

8. Pedal system module, intended for being introduced into a motor vehicle, comprising a pedal according to one of the preceding claims.

9. Module according to Claim 8, **characterized in that** it comprises a brake pedal comprising a displacement mechanism making it possible to effect the same spatial displacement as that of the clutch pedal.

## Patentansprüche

1. Kupplungspedal (1), das dazu bestimmt ist, ein Fahrzeug, insbesondere ein Kraftfahrzeug, auszurüsten, mit wenigstens einem Flansch (2a, 2b), der drehbar um eine Drehachse (3) angebracht ist, die dazu eingerichtet ist, mit einer Karosserieplatte des Fahrzeugs verbunden zu werden, mit einem Pedalsteg (4), bei dem an einem Ende ein Stift (5) angebracht ist, der dazu eingerichtet ist, in einer ersten Freimachung (21) zu gleiten, die in dem Flansch eingebracht ist, mit einem Verschiebemechanismus (7), um den Stift in der Freimachung über eine Länge (L) zwischen der Drehachse des Flansches und dem anderen Ende des Pedalstegs gleiten zu lassen, mit einem Zapfen (8), der an dem Flansch (2a) in einem Abstand (R) von der Drehachse angebracht und dazu eingerichtet ist, das Ende der Kupplungsbetätigungsstange des Fahrzeugs aufzunehmen, wobei Mittel zum Bereitstellen eines konstanten Untersetzungsverhältnisses (UR) vorhanden sind, **dadurch gekennzeichnet, dass** die Mittel zum Bereitstellen eines konstanten Untersetzungsverhältnisses (UR) über einen Schwingarm (10) verfügen, bei dem ein Ende fest mit dem Pedalsteg (4) verbunden ist und das andere Ende fest mit einer Exzenterscheibe (11) verbunden ist, die mit einer zweiten Freimachung (14) ausgebildet ist, die dazu eingerichtet ist, durch Verschieben den Zapfen aufzunehmen und ihn zu einer Bewegung in einer dritten Freimachung (22a, 22b) zu bringen, die in dem Flansch (2a, 2b) ausgebildet ist.

2. Pedal nach Anspruch 1, **dadurch gekennzeichnet, dass** der Verschiebemechanismus (7) ein Winkelreduktionsteil (71) aufweist, das mit einer Endlosschraube (72) gekoppelt ist, auf der eine fest mit dem Pedalsteg verbundene Schraubenmutter (73) versetzbar ist.

3. Pedal nach Anspruch 2, **dadurch gekennzeichnet, dass** die Endlosschraube und das Winkelreduktionsteil auf einer Seite von den beiden Seiten des Flansches angebracht sind.

4. Pedal nach einem der Ansprüche 1 bis 3, **dadurch gekennzeichnet, dass** der Schwingarm direkt fest mit dem Pedalsteg über den Stift verbunden ist.

5. Pedal nach einem der Ansprüche 1 bis 4, **dadurch gekennzeichnet, dass** die Exzenterscheibe direkt fest mit dem Flansch über eine Drehverbindung (13) verbunden ist.

6. Pedal nach Anspruch 4 oder 5, **dadurch gekennzeichnet, dass** die Länge des Schwingarmes, die Gestalt der Freimachung der Exzenterscheibe und die Anordnung der betreffenden Drehverbiridungen zwischen dem Schwingarm und dem Pedalsteg und zwischen der Exzenterscheibe und dem Flansch dazu eingerichtet sind, in Abhängigkeit des Wunsches des Fahrers verändert zu werden.

7. Pedal nach einem der vorangehenden Ansprüche, **dadurch gekennzeichnet, dass** der Flansch einen weiteren verstärkten Stift (31) aufweist, der dazu eingerichtet ist, dass sich an ihn eine Unterstützungsfeder anlegt.

8. Pedaleinheit, die dazu bestimmt ist, in einem Kraftfahrzeug verbaut zu werden, mit einem Pedal gemäß einem der vorangehenden Ansprüche.

9. Einheit nach Anspruch 8, **dadurch gekennzeichnet, dass** sie ein Bremspedal aufweist, das über einen Bewegungsmechanismus verfügt, der das Ausführen der gleichen räumlichen Bewegung wie bei dem Kupplungspedal gestattet.
